# EUROPÄISCHE PATENTSCHRIFT

(11) **EP 0 095 054 B1**
(45) Veröffentlichungstag und Bekanntmachung des Hinweises auf die Patenterteilung: **06.11.1985**
(21) Anmeldenummer: 83104203.1
(22) Anmeldetag: 29.04.1983
(51) Int. Cl.: E06B 3/58

(54) **Scheibenhalterung**
Fixing device for panes
Dispositif de fixation pour vitres

(30) Priorität: 21.05.1982 DE 3219193
(43) Veröffentlichungstag der Anmeldung: 30.11.1983
(73) Patentinhaber: Eltreva AG, CH-4147 Aesch (CH)
(72) Erfinder: Schmidlin, Hans, CH-4147 Aesch (CH)
(74) Vertreter: Gramm, Werner, Prof. Dipl.-Ing.

## Beschreibung

Die Erfindung betrifft eine Scheibenhalterung für Fenster, Türen, od. dgl., bestehend aus einem bandförmigen, im Querschnitt angenähert V-förmigen Spannprofil, das sich mit seinem ersten V-Schenkel an einer Glashalteleiste abstützt, während derzweiteV-Schenkel gegen die Glasscheibe drückt und aus einem elastischen Dichtungsstreifen, der das Spannprofil übergreift, an der Glasscheibe anliegt und mit einer Dichtungszunge auf der Glashalteleiste aufliegt.

Eine derartige Ausführungsform lässt der CH-PS Nr. 451469 entnehmen. Hier ist die der Glasscheibe gegenüberliegende Innenseite der Glashalteleiste mit einer Zahnung versehen, in die der freie Rand des ersten V-Schenkels des Spannprofils eingreift. Dadurch liegt der genannte freie Rand des ersten V-Schenkels etwas unterhalb vom oberen Längsrand der Glashalteleiste. Der zwischen dem zweiten V-Schenkel und der Glasscheibe angeordnete Dichtungsstreifen weist eine Dichtungszunge auf, die das Spannprofil abdeckt und übergreift und mit ihrem freien Rand auf dem oberen Längsrand der Glashalteleiste aufliegt. Die beiden V-Schenkel des Spannprofils sind im wesentlichen gerade ausgebildet, wobei der zweite V-Schenkel angenähert parallel zur Glasscheibenebene liegt. Das Spannprofil besteht vorzugsweise aus Chromstahl.

Diese Konstruktion hatsich in der Praxisseitvielen Jahren gut bewährt. Nachteilig war jedoch, dass unter der Einwirkung bestimmter äusserer Kräfte das Spannprofil mit seinem spitzen Ende etwas in Richtung auf die Glasscheibenebene verschwenken konnte, wodurch der zweite V-Schenkel mit seinem oberen Randbereich zusammen mit dem Dichtungsstreifen etwas nach oben gedrückt wurden. Dies beeinträchtigte den optischen Gesamteindruck und konnte in Extremfällen auch zu Undichtigkeiten führen. Ein weiteres Problem ergab sich beim Ausgiasen, da es kaum möglich war, das Spannprofil ohne Beschädigung der Glashalteleiste und/oder des Spannprofils selbst auszubauen. Als aufwendig erwies sich überdies das Zusammenfügen des Spannprofils mit dem elastischen Dichtungsstreifen.

Der Erfindung liegt somit die Aufgabe zugrunde, die eingangs erläuterte Scheibenhalterung so zu verbessern, dass sie sich einfacher montieren und im Bedarfsfall leichter ausbauen lässt.

Diese Aufagabe wird gemäss der Erfindung dadurch gelöst, dass der erste V-Schenkel an seinem freien Ende hakenförmig ausgebildet ist und mit diesem hakenförmigen Abschnitt eine entsprechend ausgebildete Rippe der Glashalteleiste formschlüssig unter- und übergreift, und dass der Dichtungsstreifen zwischen die V-Schenkel des Spannprofils eintaucht und hier eine Nase des Spannprofils hintergreift.

Dabei kann der zweite V-Schenkel unmittelbar an der Glasscheibe anliegen, oder aber es kann zwischen dem zweiten V-Schenkel und der Glasscheibe eine Zwischenlage vorgesehen sein.

Bei der neuen Ausführungsform werden somit Spannprofil und Dichtungsstreifen unabhängig voneinander montiert. Dem Spannprofil kommt nur noch eine Halte-, nicht aber eine Dichtungsfunktion zu, so dass auch einzelne, verhältnismässig kurze, mit Abstand voneinander angeordnete Abschnitte des Spannprofils Verwendung finden können.

Da das Spannprofil mit seinem hakenförmigen Abschnitt in eine Rippe der Glashalteleiste einrastet, ist ein den ersten V-Schenkel hinsichtlich seiner Höhenlage justierender Formschluss geschaffen. Der die Rippe der Glashalteleiste übergreifende hakenförmige Rand des V-Schenkels liegt oben auf dem Längsrand der Glashalteleiste auf und bildet so ein eine Verschwenkung des Spannprofils verhinderndes Widerlager. Zugleich ist aber nunmehr die Möglichkeit gegeben, z. B. mit einem Schraubenzieher gegen diesen freien hakenförmigen Rand des Spannprofils zu drücken, dadurch den zuvor erwähnten Formschluss zu lösen und so das gesamte Spannprofil in einfacher Weise auszubauen.

Mann erhält dann optimale elastische Federeigenschaften des Spannprofils, wenn seine beiden V-Schenkel leicht nach aussen gewölbt sind.

Um den elastischen Dichtungsstreifen in seiner Lage zu sichern, ist es vorteilhaft, wenn der Dichtungsstreifen mit einer Sicherungswulst eine Nase des ersten V-Schenkels des Spannprofils untergreift. Zusätzlich kann der Dichtungsstreifen noch mit einer Haltelippe den abgebogenen Rand des zweiten V-Schenkels des Spannprofils untergreifen und dabei entweder unmittelbar gegen den abgebogenen Rand, oder aber gegen den hakenförmig ausgebildeten Rand der Zwischenlage anliegen.

In einer vorteilhaften Ausführungsform weist der Dichtungsstreifen drei, sternförmig von einem Mittelpunkt ausgehende Dichtungszungen auf, von denen sich eine an der Glasscheibe und die zweite an der Innenseite des zweiten V-Schenkels des Spannprofils abstützen. Zusammen mit der auf der Glashalteleiste aufliegenden Dichtungszunge ergibt sich so eine Dreipunkt-Lagerung. Isolierglas- und/oder Profiltoleranzen werden über das lichte Abstranzmass zwischen der Innenseite der Glasscheibe und dem gegenüberliegenden Rand der Glashalteleiste aufgenommen. Demgegenüber bleibt der abdichtende Übergriff der auf der Glashalteleiste aufliegenden Dichtungszunge unverändert; Toleranzen wirken sich in diesem Überdeckungsmass nicht aus.

Zur Lagesicherung des Spannprofils ist es vorteilhaft, wenn sich sein erster V-Schenkel an einer zweiten Rippe der Glashalteleiste abstützt.

In der Zeichnung sind zwei als Beispiele dienende Ausführungsformen der Erfindung im Querschnitt dargestellt.

Bei beiden Ausführungsformen handelt es sich um ein Metallfenster, dessen Aluminiumrahmen wetterseitig eine vertikalen Schenkel 1 und raumseitig eine Glashalteleiste 2 aufweist, die zwischen sich eine Nut zur Aufnahme eines Mehrscheibenisolierglases 3 bilden. Letzteres liegt wetterseitig gegen eine Dichtungsleiste 4 an und wird rauminnenseitig von einem Spannprofil 5 beaufschlagt. Dieses Spannprofil ist bandförmig und im Querschnitt angenähert V-förmig ausgebildet und stützt sich mit seinem ersten V-Schenkel5a an der Glashalteleiste 2 ab, während der zweite V-Schenkel 5b gemäss Fig. 1 unmittelbar an der Glasscheibe anliegt. Die Scheibenhalterung weist ferner einen elastischen Dichtungsstreifen 6 auf, der das Spannprofil 5 übergreift, an der Glasscheibe anliegt und mit einer Dichtungszunge 6a auf der Glashalteleiste 2 aufliegt.

Der erste V-Schenkel 5a des Spannprofils 5 ist an seinem freien Ende hakenförmig ausgebildet und unter- bzw. übergreift mit diesem hakenförmigen Abschnitt 5cformschlüssig eine entsprechend ausgebildete Rippe 7 der Glashalteleiste 2. Der Rand 5d des zweiten V-Schenkels 5b ist hakenförmig zur Glashalteleiste 2 abgebogen und wird von einer Haltelippe 6e des Dichtungsstreifens 6 untergriffen. Der erste V-Schenkel 5a des Spannprofils 5 weist ferner eine Nase 5e auf, die von einer Sicherungswulst 6d des Dichtungsstreifens 6 untergriffen wird.

Der Dichtungsstreifen 6 besteht im wesentlichen aus drei, sternförmig von einem Mittelpunkt M ausgehenden Dichtungszungen 6a, 6b, 6c. Die Dichtungszunge 6a liegt, wie vorstehend bereits erläutert, auf der Glashalteleiste 2 auf, während sich die Dichtungszunge 6b an der Glasscheibe 3 und die Dichtungszunge 6c an der Innenseite des zweiten V-Schenkels 5b des Spannprofils 5 abstützen. Der erste V-Schenkel 5a des Spannprofils 5 stützt sich mit seiner der Glasscheibe abgewandten Seite an einer zweiten Rippe 8 der Glashalteleiste 2 ab.

In Fig. 1 ist das glas- und rahmentoleranzenaufnehmende lichte Abstandsmass zwischen der Innenseite der Glasscheibe 3 und dem gegenüberliegenden Rand der ersten Rippe 7 der Glashalteleiste 2 mit A bezeichnet, während das Überdekkungsmass der auf der Glashalteleiste 2 aufliegenden Dichtungszunge 6a mit B gekennzeichnet ist.

Die Konstruktion gemäss Fig. 2 unterscheidet sich von der Ausführungsform gemäss Fig. 1 lediglich darin, dass zwischen dem zweiten V-Schenkel 5b des Spannprofils 5 und der Glasscheibe 3 eine vorzugsweise plastische Zwischenlage 9 vorgesehen ist, die mit einem hakenförmig ausgebildeten Rand den Rand 5d des zweiten V-Schenkels 5b unter- und übergreift.

Bei der Montage wird zuerst das Mehrscheibenisolierglas 3 eingesetzt; anschliessend werden das Spannprofil 5 bzw. die Spannprofilabschnitte in den durch den Buchstaben A gekennzeichneten Spalt mit Hilfe eines schraubenzieherförmigen Werkzeugs eingedrückt, bis das Spannprofil mit seinem hakenförmigen Abschnitt 5c an der Rippe 7 der Glashalteleiste 2 einrastet. Dann wird der elastische Dichtungsstreifen 6 eingedrückt, bis dessen Sicherungswulst 6d die Nase 5e des ersten V-Schenkels 5a und die Haltelippe 6a den abgebogenen Rand 5d des zweiten V-Schenkels 5b des Spannprofils 5 untergreifen. Dadurch werden die Dichtungszunge 6a des Dichtungsstreifens 6 auf die Glashalteleiste 2, die Dichtungszunge 6b gegen die Glasscheibe 3 und die Dichtungszunge 6c gegen die Innenseite des zweiten V-Schenkels 5b gepresst.

Der Rahmeneckstoss lässt sich in verschiedener Weise abdichten. So können beispielsweise Formstücke in die Rahmenecken eingeschoben werden, während die elastischen Dichtungsstreifen stumpf aneinanderstossen.

## Patentansprüche

1. Scheibenhalterung für Fenster, Türen od. dgl., bestehend aus einem bandförmigen, im Querschnitt angenähert V-förmigen Spannprofil (5), das sich mit seinem ersten V-Schenkel (5a) an einer Glashalteleiste (2) abstützt, während der zweite V-Schenkel (5b) gegen die Glasscheibe (3) drückt und aus einem elastischen Dichtungsstreifen (6), der das Spannprofil (5) übergreift, an der Glasscheibe (3) anliegt und mit einer Dichtungszunge (6a) auf der Glashalteleiste (2) aufliegt, dadurch gekennzeichnet, dass der erste V-Schenkel (5a) an seinem freien Ende hakenförmig ausgebildet ist und mit diesem hakenförmigen Abschnitt (5c) eine entsprechend ausgebildete Rippe (7) der Glashalteleiste (2) formschlüssig unter- und übergreift, und dass der Dichtungsstreifen (6) zwischen die V-Schenkel (5a, 5b) des Spannprofils (5) eintaucht und hier eine Nase (5e) des Spannprofils hintergreift.

2. Scheibenhalterung nach Anspruch 1, dadurch gekennzeichnet, dass der zweite V-Schenkel (5b) unmittelbar an der Glasscheibe (3) anliegt.

3. Scheibenhalterung nach Anspruch 1, dadurch gekennzeichnet, dass zwischen dem zweiten V-Schenkel (5b) und der Glasscheibe (3) eine Zwischenlage (9) vorgesehen ist.

4. Scheibenhalterung nach Anspruch 3, dadurch gekennzeichnet, dass der Rand (5d) des zweiten V-Schenkel (5b) hakenförmig zur Glashalteleiste (2) abgebogen ist und von einem entsprechend hakenförmig ausgebildeten Rand der Zwischenlage (9) unter- und übergriffen wird.

5. Scheibenhalterung nach einem der vorhergehenden Ansprüche, dadurch gekennzeichnet, dass die beiden V-Schenkel (5a, 5b) des Spannprofils (5) leicht nach aussen gewölbt sind.

6. Scheibenhalterung nach einem der vorhergehenden Ansprüche, dadurch gekennzeichnet, dass der Dichtungsstreifen (6) mit einer Sicherungswulst (6) die Nase (5e) des ersten V-Schenkels (5a) des Spannprofils (5) untergreift.

7. Scheibenhalterung nach einem der vorhergehenden Ansprüche, dadurch gekennzeichnet, dass der Dichtungsstreifen (6) mit einer Haltelippe (6e) den abgebogenen Rand (5d) des zweiten V-Schenkels (5b) des Spannprofils (5) untergreift.

8. Scheibenhalterung nach einem der vorhergehenden Ansprüche, dadurch gekennzeichnet, dass der Dichtungsstreifen (6) drei, sternförmig von einem Mittelpunkt (M) ausgehende Dichtungszungen (6a, 6b, 6c) aufweist, von denen sich eine (6b) an der Glasscheibe (3) und die zweite (6c) an der Innenseite des zweiten V-Schenkels (5b) des Spannprofils (5) abstützen.

9. Scheibenhalterung nach einem der vorhergehenden Ansprüche, dadurch gekennzeichnet, dass sich der erste V-Schenkel (5a) des Spannprofils (5) an einer zweiten Rippe (8) der Glashalteleiste (2) abstützt.

## Revendications

1. Fixation de vitres pour fenêtres, portes ou analogues constituée d'un profilé élastique de serrage (5) en forme de bande, ayant en coupe transversale la forme approximative d'un V, qui s'appuie par la première branche du V (5a) sur un rebord de maintien de la vitre (2), alors que la deuxième branche du V (5b) presse sur la vitre (3), et d'une bande d'étanchéité élastique (6), qui chevauche le profilé élastique de serrage (5), s'applique contre la vitre (3) et repose sur le rebord de maintien de la vitre (2) par une languette d'étanchéité (6a), caractérisée en ce que la première branche du V (5a) est recourbée en forme de crochet à son extrémité libre et, avec cette partie en forme de crochet, chevauche par-dessous et par-dessus avec verrouillage par coopération de forme, une nervure (7) de forme correspondante du rebord de maintien de la vitre (2), et en ce que la bande d'étanchéité (6) est enfoncée entre les branches du V (5a, 5b) du profilé élastique de serrage (5) et s'y enclenche derrière un talon (5c) du profilé élastique.

2. Fixation de vitres conforme à la revendication 1, caractérisée en ce que la deuxième branche du V (5b) s'appuie directement sur la vitre (3).

3. Fixation de vitres conforme à la revendication 1, caractérisée en ce que, entre la deuxième branchedu V (5b) et la vitre (3), est prévue une couche intermédiaire (9).

4. Fixation de vitres conforme à la revendication 3, caractérisée en ce que le bord (5d) de la deuxième branchedu V (5b) est recourbé en forme de crochet vers le rebord de maintien de la vitre (2) et est chevauché par en dessous et par en dessus par un bord de la couche intermédiaire (9) recourbé en forme de crochet correspondant.

5. Fixation de vitres conforme à l'une des revendications précédentes, caractérisée en ce que les deux branchesdu V (5a, 6b) du profilé élastique de serrage (5) sont légèrement bombées vers l'extérieur.

6. Fixation de vitres conforme à l'une des revendications précédentes, caractérisée en ce que la bande d'étanchéité (6) chevauche par en dessous, par un bourrelet de blocage (6d), le talon (5e) de la première branche du V (5a) du profilé élastique de serrage (5).

7. Fixation de vitres conforme à l'une des revendications précédentes, caractérisée en ce que la bande d'étanchéité (6) chevauche par en dessous, par une lèvre d'arrêt (6e), le bord replié (5d) de la deuxième branche du V (5b) du profilé élastique de serrage (5).

8. Fixation de vitres conforme à l'une des revendications précédentes, caractérisée en ce que la bande d'étanchéité (6) présente trois languettes d'étanchéité (6a, 6b, 6c) partant en forme d'étoile d'un centre (M), dont l'une (6b) s'appuie sur la vitre (3), et la deuxième (6c) sur la face interne de la deuxième branche du V (5b) du profilé élastique de serrage (5).

9. Fixation de vitres conforme à l'une des revendications précédentes, caractérisée en ce que la première branche du V (5a) du profilé élastique de serrage (5) s'appuie sur une deuxième nervure (8) du rebord de maintien de la vitre (2).

## Claims

1. A pane mounting for windows, doors or the like, comprising a band-shaped, in cross section generally V-shaped clamping profile (5) engaging with its first V-Ieg (5a) a glass retaining ledge (2) while the second V-leg (5b) presses against the glass pane (3), and further comprising an elastic sealing strip (6) overlapping said clamping profile (5), abutting the glass pane (3) and resting with a sealing tongue (6a) on the glass retaining ledge (2), characterized in that the free end of the first V-leg (5a) terminates in a hook-shaped portion (5c) form-locking engaging a correspondingly formed rib (7) of the glass retaining ledge (2) from below and from above, and that the sealing strip (6) immerses between the V-legs (5a, 5b) of said clamping profile (5) and engages here from behind a nose (5e) of the clamping profile.

2. The pane mounting according to Claim 1, wherein said second V-leg (5b) directly abuts the glass pane (3).

3. The pane mounting according to Claim 1, wherein an intermediate layer (9) is positioned between the second V-leg (5b) and the glass pane (3).

4. The pane mounting according to Claim 3, wherein the edge (5) of the second V-leg (5b) is deflected in a hooked manner to the glass retaining ledge (2) and is engaged from below and above by a correspondingly hook-shaped edge of the intermediate layer (9).

5. The pane mounting according to one of the preceding claims, wherein both V-legs (5a, 5b) of said clamping profile (5) are slightly curved outwards.

6. The pane mounting according to one of the preceding claims, wherein the sealing strip (6) engages with a retaining shoulder (6d) from below the nose (5e) of the first V-leg (5a) of said clamping profile (5).

7. The pane mounting according to one of the preceding claims, wherein the sealing strip (6) engages with a supporting lip (6e) the deflected edge (5d) of the second V-leg (5b) of said clamping profile (5).

8. The pane mounting according to one of the preceding claims, wherein the sealing strip (6) comprises three sealing tongues (6a, 6b, 6c) radially extending from a center (M), one of said sealing tongues (6b) engaging the glass pane (3) and the second (6c) engaging the inside portion of the second V-leg (5b) of said clamping profile (5).

9. The pane mounting according to one of the preceding claims, wherein the first V-leg (5a) of the clamping profile (5) engages a second rib (8) of the glass retaining ledge (2).
